# EUROPÄISCHE PATENTSCHRIFT

(11) **EP 3 163 690 B1**
(45) Veröffentlichungstag und Bekanntmachung des Hinweises auf die Patenterteilung: **25.09.2019**
(21) Anmeldenummer: 16194857.5
(22) Anmeldetag: 20.10.2016
(51) Int. Cl.: H01R 13/74, H01R 24/52, H01R 13/18, H01R 13/6582, H01R 103/00, H01R 13/52

(54) **KOAXIALSTECKVERBINDER MIT FEDERKORB AUF ANSCHLUSSSEITE**
COAXIAL ELECTRICAL CONNECTOR WITH SPRING BASKET ON CONNECTION SIDE
CONNECTEUR ÉLECTRIQUE COAXIAL COMPRENANT UNE CAGE RESSORT SUR LE CÔTÉ RACCORDEMENT

(30) Priorität: 30.10.2015 DE 102015118585
(43) Veröffentlichungstag der Anmeldung: 03.05.2017
(73) Patentinhaber: IMS Connector Systems GmbH, 79843 Löffingen (DE)
(72) Erfinder: Schwär, Rolf, 79822 Titisee-Neustadt (DE); Sättele, Fred, 79843 Löffingen (DE)
(74) Vertreter: Westphal, Mussgnug & Partner Patentanwälte mbB

(56) Entgegenhaltungen:
- EP-A2- 1 746 691
- DE-A1- 1 814 351
- US-A- 6 129 563
- US-A1- 2014 099 822

## Beschreibung

Die vorliegende Erfindung betrifft einen Koaxialsteckverbinder zum Befestigen an einem Metallchassis.

Zum Anschließen einer Antenne, eines Filters, Verstärkers, oder eines sonstigen Koaxialkabels an ein Chassis, z. B. eines Funkgeräts oder eines Steuergeräts werden Gehäusestecker bzw. Gehäusebuchsen verwendet, welche an einer Chassiswandung des Chassises befestigt werden. Ein solcher Gehäusestecker bzw. eine solche Gehäusebuchse weist üblicherweise einen elektrisch leitfähigen Innenleiter, einen elektrisch leitfähigen Außenleiter, sowie einen Isolator, der in einem Bereich zwischen dem Innenleiter und dem Außenleiter angeordnet ist und den Innenleiter vom Außenleiter elektrisch trennt, auf.

Dabei kann es notwendig sein, dass zwischen der Gehäusebuchse, bzw. dem Gehäusestecker und dem Chassis, das meist aus Metall gefertigt ist, Dichtelemente angeordnet werden müssen, beispielsweise aus Gummi, um ein Eindringen von Feuchtigkeit in das Metallchassisgehäuse zu vermeiden. Andererseits soll zwischen der Hülse, bzw. dem Außenleiter des Gerätesteckers bzw. der Gerätebuchse und dem Metallchassis ein zuverlässiger elektrischer Kontakt hergestellt werden, um beispielsweise das Innere des Metallchassis hochfrequenzdicht gegen die äußere Umgebung abzuschirmen. Darüber hinaus muss der Innenleiter des Koaxialkabels von der Umgebung elektrisch abgeschirmt werden, um so eine möglichst störungsfreie elektrische Datenübertragung zu gewährleisten.

Um den Innenleiter sowohl elektrisch, als auch magnetisch abschirmen zu können, kann es daher notwendig sein, beide Enden des Außenleiters eines Koaxialkabels zu erden, was bedeutet, dass zwischen der Gerätebuchse, bzw. dem Gerätestecker und dem Metallchassis, gerade bei höchstfrequenten Signalen, die übertragen werden sollen, eine zuverlässige, möglichst kapazitätsfreie elektrische Verbindung hergestellt werden muss, sodass der elektrische und elektromagnetische Widerstand zwischen dem Metallchassis und dem Steckverbinder idealerweise 0 Ω beträgt. Dies kann beispielsweise dadurch erfolgen, dass der Rand des Steckverbinders mit dem Metallchassis flächig verlötet wird, was jedoch sehr aufwendig ist.

Die DE 20 2007 018 203 U1 schlägt hierzu vor, den anschlussseitigen Bereich der metallischen Hülse, die Teil des Steckverbinders ist, zu verbreitern und mit Metallschrauben an dem Chassis zu befestigen. Eine solche Befestigung bietet jedoch, gerade wenn zwischen dem Steckverbinder und dem Metallchassis eine Dichtung anzuordnen ist, keinen ausreichend zuverlässigen, niederohmigen flächigen elektrischen Kontakt, da sich beispielsweise beim Befestigen der Gerätebuchse bzw. des Gerätestecker am Metallchassis Dichtmaterial dort anordnen kann, wo ein elektrischer Kontakt zwischen dem Steckverbinder und dem Metallchassis geschaffen werden soll. Aus der Druckschrift US6129563A ist ein Koaxialsteckverbinder bekannt.

Aufgabe der vorliegenden Erfindung ist es daher, einen Steckverbinder zum Anschluss an ein Metallchassis bereitzustellen, der diese Nachteile nicht aufweist.

Der Steckverbinder ist erfindungsgemäß ein Koaxialsteckverbinder.

Diese Aufgabe wird gelöst durch einen Koaxialsteckverbinder nach Anspruch 1. Vorteilhafte Ausführungen sind in den Unteransprüchen offenbart.

Der erfindungsgemäße Steckverbinder weist wenigstens einen elektrisch leitfähigen Innenleiter auf, einen zum wenigstens einen Innenleiter isoliert beabstandet und um den wenigstens einen Innenleiter herum angeordneten elektrisch leitfähigen Außenleiter, der von einer Hülse umgeben oder als Hülse ausgebildet ist, wobei die Hülse eine offene Steckerseite, sowie eine der offenen Steckerseite gegenüberliegende offene Anschlussseite aufweist, sowie einen elektrisch leitfähigen Federkorb, der ein erstes Ende aufweist, das zwischen dem wenigstens einen Innenleiter und der Hülse, den wenigstens einen Innenleiter umgebend angeordnet ist.

Der Steckverbinder zeichnet sich dadurch aus, dass ein Teil des Federkorbs durch die Anschlussseite der Hülse hindurch nach außen ragt, sodass dieser Teil des Federkorbs durch eine entsprechende Durchbohrung in dem Metallchassis hindurchgeführt werden kann, wobei der Durchmesser der Durchbohrung so gewählt ist, dass die Federenden des Federkorbs die Innenwandung der Durchbohrung des Metallchassis berühren und sich gegen diese Innenwandung abstützen können. Dadurch wird ein zusätzlicher, zuverlässiger elektrischer Kontakt zwischen dem Metallchassis und dem am Metallchassis befestigten Steckverbinder geschaffen.

Die Hülse ist vorteilhafterweise elektrisch leitend, und vorzugsweise aus Metall gefertigt, oder sie weist zumindest eine Metallbeschichtung auf. Der Federkorb ist dabei vorteilhafterweise mit dem Außenleiter, der als Hülse ausgebildet ist, elektrisch verbunden.

Die Hülse besteht vorzugsweise aus vergoldetem oder versilbertem Edelstahl oder aus Messing. Durch das Vergolden der Hülse wird ein korrosionsfreier elektrisch leitender Kontakt geschaffen. Eine Versilberung kann eine besonders leitfähige Oberflächenschicht auf dem Metall bilden. Natürlich kann die Hülse auch aus Aluminium bestehen, es ist dabei jedoch zu beachten, dass sich auf der Oberfläche von Aluminium eine dünne, hochohmige Oxidhaut bildet, die beim Befestigen des Steckverbinders an dem Metallchassis erst zerstört werden muss, um einen zuverlässigen elektrischen Kontakt zu bilden. Außerdem kann Edelstahl oder Messing leicht gelötet werden, was bei Aluminium nur bedingt möglich ist.

Zwischen dem wenigstens einen Innenleiter und dem Außenleiter ist vorteilhafterweise eine den wenigstens einen Innenleiter umgebende Kunststoffisolierung angeordnet, um den Innenleiter vom Außenleiter sowohl elektrisch als auch mechanisch zu beabstanden. Die Kunststoffschicht ist dabei die elektrische Isolierung.

Die Hülse weist erfindungsgemäß anschlussseitig einen verbreiterten Bereich auf, zum Befestigen der Hülse an einem Metallchassis, wobei dieses Befestigung vorzugsweise mit Schrauben erfolgt. Durch das Vorsehen von Schrauben, die elektrisch leitend sein sollten, und das Eindrehen dieser Schrauben in das Metallchassis werden zusätzliche elektrische Verbindungen zwischen dem Metallchassis und dem Steckverbinder geschaffen. Der Federkorb weist ein erstes Ende und ein zweites Ende auf. An dem ersten Ende des Federkorbs sind vorteilhafterweise Federenden angeordnet, die miteinander ringförmig verbunden sind und den wenigstens einen Innenleiter umschließen. An dem dem ersten Ende gegenüberliegenden zweiten Ende des Federkorbs sind vorteilhafterweise Federenden angeordnet, die vereinzelt und beabstandet voneinander und von der Hülse um den wenigstens einen Innenleiter herum gruppiert sind.

Die an dem ersten Ende des Federkorbs angeordneten Federenden sind vorteilhafterweise über elastisch ausgebildete Federzungen mit den am zweiten Ende des Federkorbs angeordneten Federenden verbunden, wobei die Federzungen die an dem zweiten Ende angeordneten Federenden von dem wenigstens einem Innenleiter wegspreizen, sodass, wenn der Innenleiter und die zweiten Federenden in der Durchbohrung des Metallchassis aufgenommen und angeordnet ist, die an dem zweiten Ende angeordneten Federenden elastisch gegen die Innenwand der Durchbohrung drücken.

Die am zweiten Ende des Federkorbs angeordneten Federenden sind vorteilhafterweise vergoldet und/oder versilbert. Dadurch kann ein korrosionsfreier elektrischer Kontakt mit den Federenden hergestellt werden. Die am zweiten Ende des Federkorbs angeordneten Federenden können natürlich auch zusätzlich oder alternativ scharfe Kanten aufweisen, sodass, wenn sie in die Durchbohrung des Metallchassis eingeführt werden, sie die Innenwandung des Metallchassis aufkratzen und so einen guten elektrischen Kontakt zum Metallchassis herstellen. Derartig ausgebildete Federenden sind insbesondere dann vorteilhaft, wenn das Metallchassis mit einer isolierenden dünnen Schicht versehen ist, also beispielsweise dann, wenn das Metallchassis aus Aluminium besteht.

Der Steckverbinder kann als Gehäusebuchse oder als Gehäusestecker ausgebildet sein. Der Außenleiter kann auch von der Hülse umschlossen sein und zwischen dem Außenleiter und der Hülse kann eine, vorzugsweise aus Kunststoff bestehende, Isolierung angeordnet sein.

Um den Steckverbinder mit einem weiteren Kabel zu verbinden, kann die Hülse am steckerseitigen Ende ein Außengewinde oder eine die Hülse umschließende und gegen die Hülse verdrehbare Außenhülse mit einem Innengewinde aufweisen, oder einen Bajonettverschluss zum Befestigen eines weiteren Steckverbinders an dem Steckverbinder aufweisen.

Die Vorrichtung weist somit einen Steckverbinder auf, sowie ein metallisches Gehäusechassis mit einer Durchbohrung, wobei der Steckverbinder an dem Gehäusechassis befestigt ist und der durch die Anschlussseite der Hülse des Steckverbinders hindurchragende Teil des Federkorbs sich in der Durchbohrung abstützt.

Die Erfindung wird nachfolgend anhand von Zeichnungen näher erläutert. Es zeigen:
- Fig. 1: die Vorrichtung mit einem erfindungsgemäßen Steckverbinder und einem Metallchassis in perspektivischer Darstellung,
- Fig. 2: die Vorrichtung von Figur 1 in einem seitlichen Schnittbild,
- Fig. 3: die Vorrichtung gemäß Figur 1 mit dem in der Durchbohrung aufgenommenen Teil des Steckverbinders,
- Fig. 4: eine perspektivische Darstellung der Vorrichtung von Figur 3,
- Fig. 5: eine seitliche Schnittbilddarstellung des am Metallchassis befestigten Steckverbinders,
- Fig. 6: eine perspektivische Darstellung von Figur 5.

Figur 1 zeigt eine Vorrichtung 1 zum Befestigen eines Steckverbinders 2, beispielsweise einer Gehäusebuchse, an einem Metallchassis 4. Der Steckverbinder 2 weist eine Hülse 6 mit einem verbreiterten Bereich 8 auf. Die Hülse 6 kann an ihrem verbreiterten Bereich 8 mit Befestigungsschrauben 10 an dem Metallchassis 4 befestigt werden. Hierzu weist der verbreiterte Bereich 8 Bohrungen 12 auf, durch welche die Befestigungsschrauben 10 hindurchgeführt und mit dem Metallchassis 4 verbunden werden können.

Figur 2 zeigt die Vorrichtung von Figur 1 in seitlicher Darstellung. Das Metallchassis 4 weist eine Durchbohrung 14 auf, durch welche ein Teil des Steckverbinders 2 anschlußseitig hindurchgeführt werden kann. Der Steckverbinder 2 hat eine Steckerseite 16 und eine der Steckerseite 16 gegenüberliegende Anschlussseite 18, an welcher die Hülse 6 des Steckverbinders 2 verbreitert ausgebildet ist.

Der Steckverbinder 2 ist als Koaxialsteckverbinder ausgebildet. Er weist einen Außenleiter 20, sowie einen Innenleiter 22 auf. Die Hülse 6 des im vorliegenden Ausführungsbeispiel als Gehäusebuchse 2 ausgebildeten Steckverbinders 2 ist metallisch leitend und bildet auch gleichzeitig den Außenleiter 20.

Der Innenleiter 22 ist von einem Federkorb 24 umgeben, der an der Anschlussseite 18 aus der Hülse 6 des Koaxialsteckverbinders 2 herausragt. Der Federkorb 24 ist elektrisch leitend mit dem Außenleiter 20 verbunden und teilweise in der Hülse 6 zwischen dem Außenleiter 20 und dem Innenleiter 22 angeordnet. Der Innenleiter 22 ist dabei vom Federkorb 24 beabstandet und elektrisch isoliert. Dies wird durch eine zwischen dem Innenleiter 22 und dem Federkorb 24 angeordnete Kunststoffisolierung (nicht dargestellt) erreicht.

Figur 3 zeigt, wie der Koaxialsteckverbinder 2 an dem Metallchassis 4 befestigt wird. Hierzu wird der Federkorb 24 des Koaxialsteckverbinders 2 an den Enden etwas zusammengedrückt und mit dem Innenleiter 22 in die Durchbohrung 14 des Metallchassis 4 eingeführt. Die einzelnen Federn des Federkorbs 24 stützen sich dabei gegen die Innenwandung 26 der Durchbohrung 14 ab und stellen somit einen elektrischen Kontakt zwischen dem Außenleiter 20 und dem Metallchassis 4 her. Die Anschlussseite 18 des Koaxialsteckverbinders 2 wird dann auf das Metallchassis 4 gedrückt und mit dem Metallchassis verschraubt. In feuchtigkeitsempfindlichen Umgebungen kann zwischen der Anschlussseite 18 und dem Metallchassis 4 auch ein Dichtelement, z. B. ein Dichtring oder eine Dichtscheibe, beispielsweise aus Gummi oder Silikon, angeordnet sein. In diesem Fall wird dann die Anschlussseite 18 des Koaxialsteckverbinders 2 mit dem Dichtelement auf das Metallchassis 4 gedrückt und mit dem Metallchassis verschraubt.

An der Steckerseite 16 des Koaxialsteckverbinders 2 ist ein Außengewinde 28 angebracht, mit welchem ein weiteres Koaxialkabel an dem Koaxialsteckverbinder 2 befestigt werden kann.

Figur 4 zeigt die Vorrichtung aus Figur 3 in perspektivischer Darstellung. Der verbreiterte Bereich 8 der Hülse 6 liegt flächig an dem Metallchassis 4 oder einem zwischen Metallchassis 4 und Hülse 6 angeordneten Dichtelement an. Der Federkorb 24 weist ein erstes Ende 30 auf, welches in der Hülse 6 angeordnet ist und elektrisch mit der Hülse 6 verbunden ist, wobei die am ersten Ende 30 des Federkorbs 24 angeordneten Federenden 32 ringförmig miteinander verbunden sind und den Innenleiter 22 beabstandet umschließen.

Die Federenden 32 des Federkorbs 24 sind über Federzungen 34 mit am zweiten Ende 36 des Federkorbs 24 angeordneten, im vorliegenden Ausführungsbeispiel nicht miteinander verbundenen, zweiten Federenden 38 verbunden. Die Federzungen 34 sind elastisch ausgebildet und spreizen dabei die zweiten Federenden 38 gegen die Innenwandung 26 der Durchbohrung 14 des Metallchassis 4, um so einen guten elektrischen Kontakt zwischen dem Außenleiter 20 des Koaxialsteckverbinders 2 und dem Metallchassis 4 herzustellen.

Figur 5 zeigt den am Metallchassis 4 befestigten Koaxialsteckverbinder in seitlicher Darstellung. Das Metallchassis 4 weist Vier Sacklochbohrungen 40 mit Innengewinden zum Befestigen des Steckerverbinders 2 mit den Befestigungsschrauben 10 an dem Metallchassis 4 auf. Der Koaxialsteckverbinder 2 ist in Figur 5 bereits mit vier Befestigungsschrauben 10, die durch die Bohrungen 12 am verbreiterten Bereich 8 der Hülse 6 hindurchgeführt sind, am Metallchassis 4 angeschraubt. Der Innenleiter 22 ist anschlussseitig durch die Durchbohrung 14 hindurchgeführt. Die zweiten Federenden 38 sind mit einem Teil der Federungen 34 anschlussseitig aus der Buchse 6 herausgeführt und stützen sich an der Innenwandung 26 der Durchbohrung 14 ab.

Figur 6 zeigt die Vorrichtung von Figur 5 nochmals in perspektivischer Darstellung.

Die Erfindung wurde anhand eines bevorzugten Ausführungsbeispiels erläutert.

So kann beispielsweise der Steckverbinder ein Steckverbinder auch mit mehreren Innenleitern sein. Der Steckverbinder kann eine Gehäusebuchse oder ein Gehäusestecker sein. Das Chassis 4 kann auch ein nichtmetallisches Chassis sein, sofern die Innenwandung 26 zumindest eine metallische Oberflächenbeschichtung aufweist.

Der Außenleiter ist zwar vorzugsweise kreisförmig um den Innenleiter herum, und gleichmäßig von ihm beabstandet, angeordnet, er kann jedoch auch, insbesondere, wenn mehrere Innenleiter abgeschirmt werden müssen, auch eine nichtkreisförmige Form aufweisen.

Die Innenleiter können natürlich zusätzlich auch noch jeweils einzeln von mehreren Schirmleitern umgeben sein, die dann, beispielsweise mit einem gemeinsamen Außenleiter, der alle Innenleiter umgibt, elektrisch verbunden sein.

Die am zweiten Ende des Federkorbs angeordneten zweiten Federenden können, ebenso wie die ersten Federenden mit einem metallischen Ring miteinander verbunden sein. In diesem Fall kann dann der mittlere Bereich des Federkorbs gegenüber seinen beiden Enden verbreitert ausgebildet sein, so daß sich, wenn der mittlere Bereich des Federkorbs zumindest teilweise in der Durchbohrung 14 aufgenommen ist, sich dieser mittlere Bereich gegen die Innenwandung 26 der Durchbohrung 14 abstützt und auf diese Weise den elektrischen Kontakt zwischen dem Steckverbinder 2 und dem Metallchassis 4 herstellt.

### Bezugszeichenliste

- 1: Vorrichtung
- 2: Steckverbinder, Gehäusebuchse, Koaxialsteckverbinder
- 4: Metallchassis
- 6: Hülse
- 8: verbreiteter Bereich
- 10: Befestigungsschrauben
- 12: Bohrung
- 14: Durchbohrung
- 16: Steckerseite
- 18: Anschlussseite
- 20: Außenleiter
- 22: Innenleiter
- 24: Federkorb
- 26: Innenwandung
- 28: Außengewinde
- 30: erstes Ende des Federkorbs
- 32: erste Federenden
- 34: Federzungen
- 36: zweites Ende des Federkorbs
- 38: zweite Federenden
- 40: Sacklochbohrungen

## Patentansprüche

1. Koaxialsteckverbinder (2) zum Befestigen an einem Metallchassis (4) mit einer Durchbohrung (14) aufweisend
- wenigstens einen elektrisch leitfähigen Innenleiter (22),
- einen zum wenigstens einen Innenleiter (22) isoliert beabstandet und um den wenigstens einen Innenleiter herum angeordneten elektrisch leitfähigen Außenleiter (20), der als Hülse (6) ausgebildet ist, wobei die Hülse (6) eine offene Steckerseite (16), sowie eine der offenen Steckerseite gegenüberliegende offene Anschlußseite (18) aufweist, wobei
- die Hülse (6) an der Anschlußseite (18) einen verbreiterten Bereich (8) zum Befestigen der Hülse (6) an dem Metallchassis (4) aufweist, wobei
- einen elektrisch leitfähigen Federkorb (24), der ein erstes Ende (30) aufweist, das zwischen dem wenigstens einen Innenleiter (22) und der Hülse (6), den wenigstens einen Innenleiter umgebend, angeordnet ist, wobei ein Teil des Federkorbs (24) durch die Anschlussseite (18) der Hülse (6) hindurch nach außen ragt, und wobei bei der Einführung des an den Enden etwas zusammengedrückten Federkorbs (24) mit dem Innenleiter (22) in die Durchbohrung (14) die einzelnen Federn des Federkorbs sich gegen eine Innenwandung (26) der Durchbohrung (14) abstützen und somit einen elektrischen Kontakt zwischen dem Außenleiter (20) und dem Metallchassis (4) herstellen können.

2. Koaxialsteckverbinder (2) nach Anspruch 1,
**dadurch gekennzeichnet, dass** die Hülse (6) elektrisch leitend ist oder eine Metallbeschichtung aufweist.

3. Koaxialsteckverbinder (2) nach einem der vorigen Ansprüche,
**dadurch gekennzeichnet, dass** der Federkorb (24) mit dem Außenleiter (20), der als Hülse (6) ausgebildet ist, elektrisch verbunden ist.

4. Koaxialsteckverbinder (2) nach einem der vorigen Ansprüche,
**dadurch gekennzeichnet, dass** die Hülse (6) aus vergoldetem oder versilbertem, Edelstahl, oder aus Messing besteht.

5. Koaxialsteckverbinder (2) nach einem der vorigen Ansprüche,
dadur chgekennzeichnet, dass zwischen dem wenigstens einen Innenleiter (22) und dem Außenleiter (20) eine den wenigstens einen Innenleiter (22) umgebende Kunststoffisolierung angeordnet ist.

6. Koaxialsteckverbinder (2) nach einem der vorigen Ansprüche,
**dadurch gekennzeichnet, dass** die Hülse (6) an der Anschlußseite (18) den verbreiterten Bereich (8) zum Befestigen der Hülse (6) an dem Metallchassis (4) mit Schrauben (10) aufweist.

7. Koaxialsteckverbinder (2) nach einem der vorigen Ansprüche,
**dadurch gekennzeichnet, dass** an dem ersten Ende (30) des Federkorbs (24) Federenden (32) angeordnet sind, die miteinander ringförmig verbunden sind und den wenigstens einen Innenleiter (22) umschließen, wobei an einem dem ersten Ende (30) gegenüberliegenden zweiten Ende (36) des Federkorbs (24) Federenden (38) angeordnet sind, die vereinzelt und beabstandet von der Hülse (6) um den wenigstens einen Innenleiter (22) herum gruppiert sind.

8. Koaxialsteckverbinder nach Anspruch 6,
**dadurch gekennzeichnet, dass** die am ersten Ende (30) des Federkorbs (24) angeordneten Federenden (32) über elastisch ausgebildete Federzungen (34) mit den am zweiten Ende (36) des Federkorbs (24) angeordneten Federenden (38) verbunden sind, wobei die Federzungen (34) die an dem zweiten Ende (36) angeordneten Federenden (38) vom wenigstens einen Innenleiter (22) wegspreizen.

9. Koaxialsteckverbinder (2) nach einem der vorigen Ansprüche,
**dadurch gekennzeichnet, dass** die am zweiten Ende (36) des Federkorbs (24) angeordneten Federenden (38) vergoldet und/oder versilbert sind.

10. Koaxialsteckverbinder (2) nach einem der vorigen Ansprüche,
**dadurch gekennzeichnet, dass** der Koaxialsteckverbinder (2) als Gehäusebuchse oder als Gehäusestecker ausgebildet ist.

11. Koaxialsteckverbinder (2) nach einem der vorigen Ansprüche,
**dadurch gekennzeichnet, dass** die Hülse (6) an der Steckerseite (16) ein Außengewinde oder eine die Hülse (6) umschließende und gegen die Hülse (6) verdrehbare Außenhülse mit einem Innengewinde, oder einen Bajonettverschluß zum Befestigen eines weiteren Koaxialsteckverbinders an dem Koaxialsteckverbinder (2) aufweist.

12. Vorrichtung (1) aufweisend einen Koaxialsteckverbinder (2) nach einem der vorigen Ansprüche, sowie ein Metallchassis (4) mit einer Durchbohrung (14), **dadurch gekennzeichnet, dass** der Koaxialsteckverbinder (2) an dem Metallchassis (4) flächig mit dem verbreiterten Bereich (8) der Hülse (6) befestigt ist und der durch die Anschlussseite (18) der Hülse (6) des Koaxialsteckverbinders (2) hindurchragende Teil des Federkorbs (24) sich in der Durchbohrung (14) abstützt.

## Claims

1. Coaxial electrical connector (2) for fixing to a metal chassis (4) with a passage bore (14), comprising:
- at least one electrically conductive inner conductor (22),
- an electrically conductive outer conductor (20) which is configured as a sleeve (6), spaced and insulated from the least one inner conductor (22), and arranged around the at least one inner conductor, wherein the sleeve (6) has an open plug-in side (16) and an open connection side (18) opposite the open plug-in side, wherein
- on the connection side (18), the sleeve (6) has a widened region (8) for fixing the sleeve (6) to the metal chassis (4),
- an electrically conductive spring basket (24), having a first end (30) which is arranged between the at least one inner conductor (22) and the sleeve (6) surrounding the at least one inner conductor,
wherein a part of the spring basket (24) protrudes outward through the connection side (18) of the sleeve (6), and
on insertion of the spring basket (24), slightly compressed at the ends, with the inner conductor (22) into the passage bore (14), the individual springs of the spring basket bear against an inner wall (26) of the passage bore (14) and can thus create an electrical contact between the outer conductor (20) and the metal chassis (4).

2. Coaxial electrical connector (2) according to claim 1, **characterised in that** the sleeve (6) is electrically conductive or has a metal coating.

3. Coaxial electrical connector (2) according to any of the preceding claims, **characterised in that** the spring basket (24) is electrically connected to the outer conductor (20) which is configured as a sleeve (6).

4. Coaxial electrical connector (2) according to any of the preceding claims, **characterised in that** the sleeve (6) is made of gilded or silvered stainless steel, or from brass.

5. Coaxial electrical connector (2) according to any of the preceding claims, **characterised in that** a plastic insulation surrounding the at least one inner conductor (22) is arranged between the at least one inner conductor (22) and the outer conductor (20).

6. Coaxial electrical connector (2) according to any of the preceding claims, **characterised in that** on the connection side (18), the sleeve (6) comprises the widened region (8) for fixing the sleeve (6) to the metal chassis (4) using screws (10).

7. Coaxial electrical connector (2) according to any of the preceding claims, **characterised in that** at the first end (30) of the spring basket (24), spring ends (32) are arranged which are connected together to form a ring and surround the at least one inner conductor (22), wherein at a second end (36) of the spring basket (24) opposite the first end (30), spring ends (38) are arranged which are grouped around the at least one inner conductor (22) individually and spaced from the sleeve (6).

8. Coaxial electrical connector (2) according to claim 6, **characterised in that** the spring ends (32) arranged at the first end (30) of the spring basket (24) are connected to the spring ends (38) arranged at the second end (36) of the spring basket (24) via elastically configured spring tongues (34), wherein the spring tongues (34) spread the spring ends (38) arranged at the second end (36) away from the at least one inner conductor (22) .

9. Coaxial electrical connector (2) according to any of the preceding claims, **characterised in that** the spring ends (38) arranged at the second end (36) of the spring basket (24) are gilded and/or silvered.

10. Coaxial electrical connector (2) according to any of the preceding claims, **characterised in that** the coaxial electrical connector (2) is configured as a housing socket or as a housing plug.

11. Coaxial electrical connector (2) according to any of the preceding claims, **characterised in that** on the plug-in side (16), the sleeve (6) has an external thread or an outer sleeve surrounding the sleeve (6) with an internal thread and able to be twisted relative to the sleeve (6), or a bayonet fitting for fixing a further coaxial electrical connector to the coaxial electrical connector (2) .

12. Device (1) comprising a coaxial electrical connector (2) according to any of the preceding claims, and a metal chassis (4) with a passage bore (14), **characterised in that** the coaxial electrical connector (2) is attached superficially to the metal chassis (4) with the widened region (8) of the sleeve (6), and the part of the spring basket (24) protruding through the connection side (18) of the sleeve (6) of the coaxial electrical connector (2) rests in the passage bore (14).

## Revendications

1. Connecteur coaxial mâle (2) destiné à être fixé à un châssis métallique (4) ayant un perçage traversant (14) comprenant :
- au moins un conducteur électrique interne (22),
- un conducteur électrique externe (20) situé à distance autour du conducteur interne (22) en étant isolé de celui-ci, et qui est réalisé sous la forme d'une gaine (6), la gaine (6) ayant un côté d'enfichage ouvert (16) ainsi qu'un côté de connexion ouvert (18) situé à l'opposé du côté d'enfichage ouvert, dans lequel :
- la gaine (6) comporte, sur le côté de connexion (18) une zone élargie (8) permettant de la fixer au châssis métallique (4),
- une cage élastique (24) électriquement conductrice ayant une première extrémité (30) étant située entre le conducteur interne (22) et la gaine (6) en entourant le conducteur interne, une partie de la cage élastique (24) dépassant vers l'extérieur du côté de connexion (18) de la gaine (6) et, lors de l'introduction de la cage élastique (24) dont les extrémités sont un peu resserrées à force, avec le conducteur interne (22) dans le perçage traversant (14), les ressorts individuels de cette cage élastique s'appuyant contre la paroi interne (26) du perçage traversant (14) et pouvant ainsi permettre d'obtenir un contact électrique entre le conducteur externe (20) et le châssis métallique (4).

2. Connecteur coaxial mâle (2) conforme à la revendication 1,
**caractérisé en ce que**
la gaine (6) est électriquement conductrice ou comporte un revêtement métallique.

3. Connecteur coaxial mâle (2) conforme à l'une des revendications précédentes,
**caractérisé en ce que**
la cage élastique (14) est reliée électriquement au conducteur externe (20) qui est réalisé sous la forme d'une gaine (6) .

4. Connecteur coaxial mâle (2) conforme à l'une des revendications précédentes,
**caractérisé en ce que**
la gaine (6) est réalisée en un acier spécial doré ou argenté ou en laiton.

5. Connecteur coaxial mâle (2) conforme à l'une des revendications précédentes,
**caractérisé en ce qu'**
entre le conducteur interne (22) et le conducteur externe (20) est installée une isolation en matériau synthétique entourant le conducteur interne (22).

6. Connecteur coaxial mâle (2) conforme à l'une des revendications précédentes,
**caractérisé en ce que**
la gaine (6) comporte, sur le côté de connexion (18) la zone élargie (8) qui permet de la fixer sur le châssis métallique (4) au moyen de vis (10).

7. Connecteur coaxial mâle (2) conforme à l'une des revendications précédentes,
**caractérisé en ce que**
la première extrémité (30) de la cage élastique (24) comporte des extrémités formant ressorts (32) qui sont reliées annulairement les unes aux autres et entourent le conducteur interne (22), et la seconde extrémité (36) de la cage élastique (24) située à l'opposée de la première extrémité (30) comporte des extrémités formant ressorts (38) qui sont individualisées et situées à distance de la gaine (6) en étant regroupées autour du conducteur interne (22).

8. Connecteur coaxial mâle conforme à la revendication 6, **caractérisé en ce que**
les extrémités formant ressorts (32) situées à la première extrémité (30) de la cage élastique (24) sont reliées par l'intermédiaire de languettes formant ressorts (34) réalisées élastiquement avec les extrémités formant ressorts (38) situées à la seconde extrémité (36) de la cage élastique (24), les languettes formant ressorts (34) écartant les extrémités formant ressorts (38) situées à la seconde extrémité (36) du conducteur interne (22).

9. Connecteur coaxial mâle (2) conforme à l'une des revendications précédentes,
**caractérisé en ce que**
les extrémités formant ressorts (38) situées à la seconde extrémité (36) de la cage élastique (24) sont dorées et/ou argentées.

10. Connecteur coaxial mâle (2) conforme à l'une des revendications précédentes,
**caractérisé en ce qu'**
il est réalisé sus la forme d'une douille de boîtier ou d'une fiche de boîtier.

11. Connecteur coaxial mâle (2) conforme à l'une des revendications précédentes,
**caractérisé en ce que**
la gaine (6) comporte du coté d'enfichage (16) un filetage externe ou un manchon externe entourant la gaine (6) et mobile en rotation par rapport à celle-ci ayant un filetage interne, ou une fermeture à baïonnette permettant de fixer un n'autre connecteur coaxial mâle au connecteur coaxial mâle (2) .

12. Dispositif (1) comprenant un connecteur coaxial mâle (2) conforme à l'une des revendications précédentes ainsi qu'un châssis métallique (4) ayant un perçage traversant (14),
**caractérisé en ce que**
le connecteur coaxial mâle (2) est fixé à plat sur le châssis métallique (4) avec la zone élargie (8) de la gaine (6), et la partie de la cage élastique (24) dépassant du côté de connexion (18) de la gaine (6) du connecteur coaxial mâle (2) s'appuie dans le perçage traversant (14).
